# EUROPÄISCHE PATENTSCHRIFT

(11) **EP 2 673 197 B1**
(45) Veröffentlichungstag und Bekanntmachung des Hinweises auf die Patenterteilung: **08.04.2015**
(21) Anmeldenummer: 12703111.0
(22) Anmeldetag: 08.02.2012
(51) Int. Cl.: B65B 55/20, B65B 61/22

(54) **VERFAHREN UND VORRICHTUNG ZUM BEFÜLLEN VON PAKETEN MIT EINEM POLSTERMATERIAL IN SCHÜTTGUTFORM**
METHOD AND DEVICE FOR FILLING PACKAGES WITH A PADDING MATERIAL IN BULK MATERIAL FORM
PROCEDE ET DISPOSITIF POUR LE REMPLISSAGE DE PAQUETS PAR UN MATERIAU DE REMBOURRAGE EN VRAC

(30) Priorität: 08.02.2011 DE 102011000561
(43) Veröffentlichungstag der Anmeldung: 18.12.2013
(73) Patentinhaber: B&W Solutions GmbH, 74321 Bietigheim-Bissingen (DE)
(72) Erfinder: WEINMANN, Thomas, 71034 Dagersheim (DE); BERARDI, Giovanni, 71634 Ludwigsburg (DE)
(74) Vertreter: Fleck, Hermann-Josef
(86) Internationale Anmeldenummer: PCT/EP2012/052134
(87) Internationale Veröffentlichungsnummer: WO 2012/107492

(56) Entgegenhaltungen:
- WO-A1-2004/041653
- WO-A1-2006/017602
- US-A- 5 871 429

## Beschreibung

Die Erfindung betrifft ein Verfahren zum Befüllen von Paketen oder Behältern mit einem Polstermaterial, wobei das Polstermaterial dem Paket oder dem Behälter mit einer Zuführeinheit zugeleitet wird, wobei mittels einer Abtasteinheit Kontureigenschaften von ein oder mehreren Packstücken in dem Paket oder in dem Behälter bestimmt, von einer Logikvorrichtung verarbeitet und daraus eine Füllmenge des zu befüllenden Volumens des Pakets oder des Behälters ermittelt und daraus abgeleitet eine variierbare Menge an Polstermaterial in das Paket oder den Behälter eingebracht wird.

Die Erfindung betrifft weiterhin eine Vorrichtung, mit der insbesondere das vorgenannte Verfahren durchgeführt werden kann.

Insbesondere bei Versandhändlern werden Pakete meist voll automatisch aus einem Hochregallager individuell nach Kundenwünschen befüllt. Dabei werden in das Paket die vom Kunden bestellten Artikel eingefüllt. Abhängig von der Anzahl der einzufüllenden Artikel kommen auch unterschiedliche Paketgrößen zum Einsatz. Um zu vermeiden, dass die eingefüllten Artikel während des Posttransportes Schaden nehmen, wird Polstermaterial in Schüttgutform in das Paket eingefüllt. Insbesondere kommen Polsterflips zum Einsatz. Diese Polsterflips bestehen in der Regel aus einem biologisch abbaubaren Material. Sie werden in das Paket eingeschüttet. Die überschüssige Menge wird oberflächenplan mit der Paketoberseite abgestriffen. Anschließend wird das Paket verschlossen, etikettiert und versandt. Die abgestriffenen Polsterelemente werden aufgesammelt und für eine erneute Befüllung nachfolgender Pakete verfügbar gemacht. Dieses händisch durchgeführte Verpackungsverfahren ist zeitaufwändig und es entsteht ein nicht unerheblicher Aufwand für das Aufsammeln der überschüssigen Polsterflips.

In der Patentschrift DE 603 06 407 T2 als Übersetzung der EP 1 556 278 B1 ist ein Hohlraumfüllsystem zum automatischen Bereitstellen und Ausgeben einer Menge von Polstermaterial beschrieben, welche ausreichend ist, um den Hohlraum zu füllen, welcher in einem Behälter verblieben ist, in dem eines oder mehrere Objekte platziert wurden. Dieses Hohlraumfüllsystem weist dabei folgende Einrichtungen auf: einen Polsterspender, welcher bereit ist, eine kontrollierte Menge an Polstermaterial auszugeben, einen Behälterscanner, welcher ein Scangebiet aufweist, wobei der Behälterscanner einen Höhensensor zum Erfassen einer Höheneigenschaft eines Behälters umfasst, einen Breitensensor zum Erfassen einer Breiteneigenschaft des Behälters, und einen Kontursensor zum Erfassen einer Kontureigenschaft von dem einen oder den mehreren Objekten in dem Behälter, und eine Logikvorrichtung, welche bereit ist, erfasste Eigenschaftsinformationen, welche von dem Höhensensor, dem Breitensensor und dem Kontursensor empfangen wurden, zu verarbeiten, die Menge an Polstermaterial zu bestimmen, welche benötigt wird, um den in dem Behälter verbliebenen Hohlraum zu füllen, welcher nicht eingenommen wird durch das eine oder die mehreren Objekte, und den Polsterspender anzuweisen, die bestimmte Menge an Polstermaterial auszugeben. Weiterhin wird in der o.g. Schrift ein Gerät zum automatischen Bestimmen einer Menge von Polstermaterial, welche ausreicht, um den o.g. Hohlraum zu füllen, beschrieben.

Ein Verfahren gemäß dem Oberbegriff des Anspruchs 1 und eine Vorrichtung gemäß dem Oberbegriff des Anspruchs 8 sind aus der US 5 871 429 A bekannt.

Als nachteilig hat sich dabei inzwischen herausgestellt, dass zunächst noch das Volumen des Pakets mittels einer Messeinrichtung, welche eine Vielzahl von zusätzlichen Sensoren benötigt, ermittelt werden muss, was einerseits die Komplexität einer solchen Anlage erhöht und anderseits hinderlich hinsichtlich einer Optimierung der Durchlaufzeit sein kann. Zudem hat sich herausgestellt, dass noch ein verhältnismäßig großer Anteil an Polstermaterial im Überschuss dosiert werden muss.

Es ist daher Aufgabe dieser Erfindung, die Komplexität einer solchen Anlage zu verringern und den Einsatz an Polstermaterial zu minimieren.

Es ist weiterhin Aufgabe der Erfindung, eine entsprechende Vorrichtung zur Durchführung des erfindungsgemäßen Verfahrens bereitzustellen.

Die das Verfahren betreffende Aufgabe der Erfindung wird durch die Merkmale des Anspruchs 1 gelöst.

Die die Vorrichtung betreffende Aufgabe wird durch die Merkmale des Anspruchs 8, gelöst

Die Komplexität einer solchen Anlage kann damit verringert werden, da eine bisher aufwendige Ermittlung des Innen-Volumens des Pakets oder des Behälters durch diese Vorgehensweise deutlich vereinfacht werden kann. Zudem kann mit dem vorgeschlagenen Verfahren und der entsprechenden Vorrichtung das erforderliche Polstermaterial genauer bestimmt werden, so dass der Einsatz an Polstermaterial im Sinne minimiert werden kann. Neben einem optimalen mechanischen Schutz der Packstücke kann das Versandvolumen minimiert werden, was vorteilhaft hinsichtlich der Versandkosten und der Abfallentsorgung ist.

Wird in einem zweiten Schritt ein zweites Befüllvolumen, über den höchsten Punkt hinaus, bestimmt und aus dem im ersten Schritt ermittelten Befüllvolumen ein Gesamtvolumen als Summe der beiden Befüllvolumen an Polstermaterial berechnet und das Gesamtvolumen an Polstermaterial in das Paket oder in den Behälter eingefüllt, kann ein optimaler Schutz der Packstücke im Paket oder im Behälter erzielt werden. Dieser definierte Überschuss an Polstermaterial dient zum einen dazu, dass genügend Polstermaterial, z.B. zum Auffüllen von Hohlräumen zwischen den Packstücken, aufgefüllt werden kann. Zum anderen wird damit gewährleistet, dass noch genügend Polstermaterial zum oberen Abschluss des Pakets oder des Behälters eingebracht werden kann.

Dabei kann vorgesehen sein, dass das zweite Befüllvolumen unter Berücksichtigung einer Füllmaterialdichte und/ oder der Beschaffenheit des Packstücks oder der Packstücke vorgegeben wird. Somit lässt sich beispielsweise die Dichte des Polstermaterials erhöhen, wenn beispielsweise schwere Packstücke verpackt werden sollen.

Damit kann eine optimale Fixierung erreicht werden. Bei leichten Packstücken kann dem gegenüber das zweite Befüllvolumen reduziert werden. Kundenspezifisch kann entsprechend den notwendigen Anforderungen an die Verpackung der Packstücke das zweite Befüllvolumen gewählt werden.

Dabei sieht eine bevorzugte Ausführungsvariante der Vorrichtung vor, dass ein zweites Befüllvolumen, über den höchsten Punkt hinaus, anhand der Informationen zum Typ und Innen-Volumen bestimmbar und aus dem im ersten Schritt ermittelten Befüllvolumen ein Gesamtvolumen als Summe der beiden Befüllvolumen an Polstermaterial mit der Logikvorrichtung kalkulierbar und die Information über das errechnete Gesamtvolumen an Polstermaterial an eine Dosiereinheit der Zuführeinheit übertragbar ist. Die Dosiereinheit stellt dann das individuell für das jeweilige Paket benötigte Polstermaterialvolumen zur Verfügung. Über die Zuführeinrichtung wird dann das Polstermaterial in den Aufnahmebehälter eingefüllt. Anschließend wird diese Polstermenge in das Paket eingebracht, womit der Befüllvorgang abgeschlossen ist. Bei einem größeren Volumenbedarf als dem maximalen Volumen im Dosierbehälter ist eine Mehrfachbefüllung möglich.

Das zweite Befüllvolumen ist dabei unter Berücksichtigung einer Füllmaterialdichte und/ oder der Beschaffenheit des Packstücks oder der Packstücke vorgebbar. Die Vorgabewerte können in dieser vorteilhaften Vorrichtungsvariante in einer Speichereinheit der Logikvorrichtung abgelegt werden, was zu einer hohen Flexibilität beiträgt, da je nach Packstück, die Befüllmenge variiert werden kann.

Bei einer weiteren bevorzugten Verfahrensvariante wird in einem weiteren Schritt nach dem Befüllen mit Polstermaterial das Paket oder der Behälter für eine bestimmte Zeit in Vibrationsbewegungen versetzt. Dann wird das Polstermaterial verdichtet, wodurch eine kompakte Fixierung der Packstücke im Paket oder Behälter erreicht wird.

Eine Vorrichtungsvariante weist daher eine Rütteleinheit auf, welche von der Logikvorrichtung ansteuerbar ist, so dass ein automatisierter Ablauf ermöglicht wird.

Optional kann in einer vorteilhaften Verfahrensvariante vorgesehen sein, dass das Paket, welches als einritzbarer Karton ausgeführt ist, von außen angeritzt, die dadurch entstehenden Laschen eingefaltet und ein Stulpdeckel zum Verschließen des Pakets aufgesetzt werden. Damit kann direkt nach dem Befüllen das Paket verschlossen werden.

Zur Durchführung dieser optionalen Verfahrensvariante kann die Vorrichtung eine Ritzvorrichtung zum äußeren Anritzen eines als Karton ausgeführten Pakets aufweisen, welche von der Logikvorrichtung ansteuerbar ist. Zudem kann die Vorrichtung elektromechanische oder elektropneumatische Einrichtungen zum Falten von durch das Anritzen des als Karton ausgeführten Pakets entstandenen Laschen sowie zum Aufsetzen eines Stulpdeckels auf das Paket aufweisen, welche ebenfalls von der Logikvorrichtung ansteuerbar sind. Eine entsprechende Steuerlogik in Form einer Prozesssteuerung kann in der Logikvorrichtung implementiert sein, wodurch ein kompletter, weitgehend automatisierter Verpackungsprozess realisiert werden kann. Dies spart erhebliche Kosten und Zeit und bietet insbesondere Vorteile bei einem hohen Aufkommen an zu verpackenden Packstücken.

Wird, wie dies eine besonders vorteilhafte Verfahrensvariante vorsieht, als Informationsträger auf dem Paket oder dem Behälter ein maschinenlesbarer Code in Form eines Barcodes oder eines 2D-Pixel-Codes oder ein RFID-Chip verwendet wird, kann sehr leicht der verwendete Paket- oder Behältertyp identifiziert werden.

Die entsprechende bevorzugte Vorrichtungsvariante sieht vor, dass die Information zum Typ und Innen-Volumen auf dem Paket oder auf dem Behälter als maschinenlesbarer Code in Form eines aufgedruckten oder aufgeklebten Barcodes oder eines 2D-Pixel-Codes oder eines am Paket oder am Behälter angebrachten RFID-Chip und die Leseeinheit als entsprechendes Lesegerät ausgeführt sind, wobei die Leseeinheit mit der Logikvorrichtung in Verbindung steht und somit anhand einer in der Logikvorrichtung abgelegten Vergleichstabelle aus dem Code direkt das Innen-Volumen bestimmt werden kann. Diese Art der Bestimmung des Innen-Volumens des Paketes oder des Behälters ist weniger zeitintensiv. Zudem werden teure Sensor-Komponenten, wie sie bei Vorrichtung gemäß dem Stand der Technik üblich sind, vermieden, was den Investitionsbedarf für eine derartige Verpackungsvorrichtung reduziert.

Es hat sich als besonders vorteilhaft gezeigt, wenn als Polstermaterial Polsterflips aus einem recyclebaren Schaummaterial, insbesondere aus Maisstärke, verwendet werden, welche im Wesentlichen zylinderförmig ausgebildet und einen Durchmesser im Bereich von 10 mm bis 20 mm, vorzugsweise einen Durchmesser im Bereich zwischen 13 mm und 19 mm, und eine axiale Länge von 10 mm bis 50 mm, vorzugsweise im Bereich zwischen 20 mm und 40 mm, aufweisen. Diese Polsterflips lassen sich gut dosieren und neigen nicht dazu, die Mechanik der Befüllungsvorrichtung zu verklemmen. Zudem können diese Polsterflips aus Pflanzen hergestellt werden und sind voll biologisch abbaubar.

Die Erfindung wird im Folgenden anhand eines in den Zeichnungen dargestellten Ausführungsbeispieles näher erläutert. Es zeigen:
- Figur 1: in einer schematischen Darstellung die Schritte des Verfahrens beginnend mit dem Abtasten der Daten für ein Paketvolumen eines Paketes;
- Figur 2: ein in der Figur 1 dargestelltes Paket nach dem Befüllungsvorgang; und
- Figur 3: das Paket im fertig geschlossenen Zustand.

Die Figuren 1 bis 3 zeigen ausschnittsweise in einer schematischen Darstellung eine als Hohlraumfüllsystem 1 ausgebildete Vorrichtung zum Befüllen von Paketen 50 oder Behältern mit Polstermaterial 80, welches insbesondere als Polsterflips, z.B. aus einem recyclebaren Schaummaterial, welches im Wesentlichen zylinderförmig ausgebildet ist und einen Durchmesser im Bereich von 10 mm bis 20 mm und eine Länge von 10 mm bis 50 mm aufweist, ausgebildet ist. Dabei sind in den Figuren die Einzelschritte des Verfahrens dargestellt.

Figur 1 zeigt die Vorrichtung, welche ein Traggestell aufweisen kann, das aus Rahmenprofilen zusammengesetzt ist. In das Traggestell ist eine Transporteinrichtung 10 eingebaut, welche eine Vielzahl von Transportrollen umfassen kann, über die die Pakete 50 oder Behälter geführt werden können. In das Traggestell ist weiterhin eine Befülleinheit, bestehend aus einer Dosiereinheit und einer Zuführeinheit (nicht dargestellt) eingebaut, mit der das Polstermaterial 80 in das Paket 50 oder in den Behälter eingefüllt werden kann.

Das Paket 50 oder der Behälter weist üblicherweise ein oder mehrere Packstücke 60 auf, die es gilt, für den Transport im Paket 50 oder im Behälter vor Verrutschen zu sichern und auszupolstern. Zwischen den Packstücken 60 oder aufgrund der Geometrie der Packstücke 60 können sich auch Hohlräume 70 befinden, die es ebenfalls gilt, aufzufüllen.

Mittels einer Abtasteinheit 20 können im Paket 50 oder Behälter die Kontureigenschaften von ein oder mehreren Packstücken 60 bestimmt werden, woraus sich mittels einer Logikvorrichtung, z.B. in Gestalt eines Industrie-PC, ein Volumen der Packstücke 60 errechnen lässt und daraus eine Füllmenge des zu befüllenden Volumens des Pakets 50 oder des Behälters ermittelt wird. Diese Information dient zum Ansteuern der Dosiereinheit der Zuführeinheit, so dass eine variierbare Menge an Polstermaterial 80 in das Paket 50 oder den Behälter einbringbar ist.

Erfindungsgemäß weist die Vorrichtung eine Leseeinheit 40 auf, mit der Informationen zum Typ und, daraus abgeleitet, zum Innen-Volumen des Pakets 50 oder des Behälters bestimmbar sind. Die Information zum Typ und Innen-Volumen auf dem Paket 50 oder auf dem Behälter können als maschinenlesbarer Code 53 in Form eines aufgedruckten oder aufgeklebten Barcodes oder eines 2D-Pixel-Codes oder eines am Paket 50 oder am Behälter angebrachten RFID-Chip ausgeführt sein. Die Leseeinheit 40 ist als entsprechendes Lesegerät (z.B. Barcode-Scanner odgl.) konzipiert, wobei die Leseeinheit 40 die ermittelten Daten an die Logikvorrichtung überträgt.

Die Abtasteinheit 20 kann als optischer Laserscanner oder Linienscanner ausgeführt sein, mit dem nach einem Triangulationsverfahren das Volumen des Packstückes 60 oder der Packstücke 60 sowie ein höchster Punkt 61 des Packstückes 60 oder der Packstücke 60 bestimmt werden kann. Anhand der Informationen zum Innen-Volumen des Pakets 50 oder des Behälters sowie aus der Information zum Volumen des Packstücks 60 oder der Packstücke 60 kann ein erstes Befüllvolumen 90 an Polstermaterial 80 bestimmt werden, welches zur Befüllung bis zum höchsten Punkt 61 des Packstückes 60 oder der Packstücke 60 benötigt wird.

In einem zweiten Schritt wird, wie dies das erfindungsgemäße Verfahren vorsieht, ein zweites Befüllvolumen 100, über den höchsten Punkt 61 hinaus, bestimmt und aus dem im ersten Schritt ermittelten Befüllvolumen 90 ein Gesamtvolumen als Summe der beiden Befüllvolumen 90, 100 an Polstermaterial 80 berechnet und das Gesamtvolumen an Polstermaterial 80 in das Paket 50 oder in den Behälter eingefüllt, wie dies Figur 2 zeigt. Das zweite Befüllvolumen 100 kann unter Berücksichtigung einer Füllmaterialdichte und/ oder der Beschaffenheit des Packstücks 60 oder der Packstücke 60 vorgegeben werden, wobei die Vorgabewerte in einer Speichereinheit der Logikvorrichtung abgelegt sein können.

In einem weiteren Schritt wird nach dem Befüllen mit Polstermaterial 80 das Paket 50 oder der Behälter für eine bestimmte Zeit in Vibrationsbewegungen versetzt. Dazu ist eine Rütteleinheit vorgesehen, welche von der Logikvorrichtung ansteuerbar ist.

Optional kann, wie dies in Figur 2 angedeutet ist, vorgesehen sein, dass das Paket 50, welches als einritzbarer Karton ausgeführt ist, von außen angeritzt, die dadurch entstehenden Laschen 51 eingefaltet und ein Stulpdeckel 52 zum Verschließen des Pakets 50 aufgesetzt werden kann (Figur 3). Dazu weist die Vorrichtung eine Ritzvorrichtung 30 auf, welche von der Logikvorrichtung ansteuerbar ist.

Zudem kann die Vorrichtung elektromechanische oder elektropneumatische Einrichtungen zum Falten der durch das Anritzen des als Karton ausgeführten Pakets 50 entstandenen Laschen 51 sowie zum Aufsetzen des Stulpdeckels 52 auf das Paket 50 aufweisen, welche von der Logikvorrichtung ansteuerbar sind. Eine entsprechende Steuerlogik in Form einer Prozesssteuerung kann in der Logikvorrichtung implementiert sein, so dass eine vollautomatische Befüllung der Pakete 50 oder der Behälter sowie ein Verschließen der Pakete 50 realisiert werden kann.

## Patentansprüche

1. Verfahren zum Befüllen von Paketen (50) oder Behältern mit einem Polstermaterial (80), wobei das Polstermaterial (80) dem Paket (50) oder dem Behälter mit einer Zuführeinheit zugeleitet wird, wobei mittels einer Abtasteinheit (20) Kontureigenschaften von ein oder mehreren Packstücken (60) in dem Paket (50) oder in dem Behälter bestimmt, von einer Logikvorrichtung verarbeitet und daraus eine Füllmenge des zu befüllenden Volumens des Pakets (50) oder des Behälters ermittelt und daraus abgeleitet eine variierbare Menge an Polstermaterial (80) in das Paket (50) oder den Behälter eingebracht wird, wobei
eine Information eines Informationsträgers auf dem Paket (50) oder dem Behälter mittels einer Leseeinheit (40) gelesen und daraus eine Information zu dem Innen-Volumen des Pakets (50) oder des Behälters ermittelt wird, **dadurch gekennzeichnet, dass** aus den Kontureigenschaften des Packstückes (60) oder der Packstücke (60) ein höchster Punkt (61) des Packstückes (60) oder der Packstücke (60) bestimmt und daraus ein erstes Befüllvolumen (90) an Polstermaterial (80) bestimmt wird, welches zur Befüllung bis zum höchsten Punkt (61) des Packstückes (60) oder der Packstücke (60) benötigt wird.

2. Verfahren nach Anspruch 1,
**dadurch gekennzeichnet**,
dass in einem zweiten Schritt ein zweites Befüllvolumen (100), über den höchsten Punkt (61) hinaus, bestimmt und aus dem im ersten Schritt ermittelten Befüllvolumen (90) ein Gesamtvolumen als Summe der beiden Befüllvolumen (90, 100) an Polstermaterial (80) berechnet und das Gesamtvolumen an Polstermaterial (80) in das Paket (50) oder in den Behälter eingefüllt wird.

3. Verfahren nach Anspruch 2,
**dadurch gekennzeichnet**,
dass das zweite Befüllvolumen (100) unter Berücksichtigung einer Füllmaterialdichte und/ oder der Beschaffenheit des Packstücks (60) oder der Packstücke (60) vorgegeben wird.

4. Verfahren nach einem der Ansprüche 1 bis 3,
**dadurch gekennzeichnet**,
dass in einem weiteren Schritt nach dem Befüllen mit Polstermaterial (80) das Paket (50) oder der Behälter für eine bestimmte Zeit in Vibrationsbewegungen versetzt wird.

5. Verfahren nach einem der Ansprüche 1 bis 4,
**dadurch gekennzeichnet**,
dass das Paket (50), welches als einritzbarer Karton ausgeführt ist, von außen angeritzt, die dadurch entstehenden Laschen (51) eingefaltet und ein Stulpdeckel (52) zum Verschließen des Pakets (50) aufgesetzt werden.

6. Verfahren nach einem der Ansprüche 1 bis 5,
**dadurch gekennzeichnet**,
dass als Informationsträger auf dem Paket (50) oder dem Behälter ein maschinenlesbarer Code (53) in Form eines Barcodes oder eines 2D-Pixel-Codes oder ein RFID-Chip verwendet wird.

7. Verfahren nach einem der Ansprüche 1 bis 6,
**dadurch gekennzeichnet**,
dass als Polstermaterial (80) Polsterflips aus einem recyclebaren Schaummaterial verwendet werden, welche im Wesentlichen zylinderförmig ausgebildet und einen Durchmesser im Bereich von 10 mm bis 20 mm und eine Länge von 10 mm bis 50 mm aufweisen.

8. Vorrichtung zum Befüllen von Paketen (50) oder Behältern mit einem Polstermaterial (80), wobei das Polstermaterial (80) dem Paket (50) oder dem Behälter mittels einer Zuführeinheit zuführbar ist, wobei mittels einer Abtasteinheit (20) Kontureigenschaften von ein oder mehreren Packstücken (60) in dem Paket (50) oder in dem Behälter bestimmbar, von einer Logikvorrichtung verarbeitbar und daraus eine Füllmenge des zu befüllenden Volumens des Pakets (50) oder des Behälters ermittelbar und daraus abgeleitet eine variierbare Menge an Polstermaterial (80) in das Paket (50) oder den Behälter einbringbar ist, wobei
die Vorrichtung eine Leseeinheit (40) aufweist, mit der Informationen zum Typ und, daraus abgeleitet, zum Innen-Volumen des Pakets (50) oder des Behälters bestimmbar sind, **dadurch gekennzeichnet, dass** die Abtasteinheit (20) als optischer Laserscanner ausgeführt ist, mit dem nach einem Triangulationsverfahren ein Volumen des Packstückes (60) oder der Packstücke (60) sowie ein höchster Punkt (61) des Packstückes (60) oder der Packstücke (60) bestimmbar und daraus ein erstes Befüllvolumen (90) an Polstermaterial (80) bestimmbar ist, welches zur Befüllung bis zum höchsten Punkt (61) des Packstückes (60) oder der Packstücke (60) benötigt wird.

9. Vorrichtung nach Anspruch 8,
**dadurch gekennzeichnet**,
dass die Information zum Typ und Innen-Volumen auf dem Paket (50) oder auf dem Behälter als maschinenlesbarer Code (53) in Form eines aufgedruckten oder aufgeklebten Barcodes oder eines 2D-Pixel-Codes oder eines am Paket (50) oder am Behälter angebrachten RFID-Chip und die Leseeinheit (40) als entsprechendes Lesegerät ausgeführt sind, wobei die Leseeinheit (40) mit der Logikvorrichtung in Verbindung steht.

10. Vorrichtung nach Anspruch 8 oder 9,
**dadurch gekennzeichnet**,
dass ein zweites Befüllvolumen (100), über den höchsten Punkt (61) hinaus, anhand der Informationen zum Typ und Innen-Volumen bestimmbar und aus dem im ersten Schritt ermittelten Befüllvolumen (90) ein Gesamtvolumen als Summe der beiden Befüllvolumen (90, 100) an Polstermaterial (80) mit der Logikvorrichtung kalkulierbar und die Information über das errechnete Gesamtvolumen an Polstermaterial (80) an eine Dosiereinheit der Zuführeinheit übertragbar ist.

11. Vorrichtung nach einem der Ansprüche 10,
**dadurch gekennzeichnet**,
dass das zweite Befüllvolumen (100) unter Berücksichtigung einer Füllmaterialdichte und/ oder der Beschaffenheit des Packstücks (60) oder der Packstücke (60) vorgebbar ist und die Vorgabewerte in einer Speichereinheit der Logikvorrichtung abgelegt sind.

12. Vorrichtung nach einem der Ansprüche 8 bis 11,
**dadurch gekennzeichnet, dass** die Vorrichtung eine Rütteleinheit aufweist, welche von der Logikvorrichtung ansteuerbar ist.

13. Vorrichtung nach einem der Ansprüche 8 bis 12,
**dadurch gekennzeichnet**,
dass die Vorrichtung eine Ritzvorrichtung (30) zum äußeren Anritzen eines als Karton ausgeführten Pakets (50) aufweist, welche von der Logikvorrichtung ansteuerbar ist.

14. Vorrichtung nach Anspruch 13,
**dadurch gekennzeichnet**,
dass die Vorrichtung elektromechanische oder elektropneumatische Einrichtungen zum Falten von durch das Anritzen des als Karton ausgeführten Pakets (50) entstandenen Laschen (51) sowie zum Aufsetzen eines Stulpdeckels (52) auf das Paket (50) aufweist, welche von der Logikvorrichtung ansteuerbar sind.

## Claims

1. Method for filling packages (50) or containers with a padding material (80), wherein the padding material (80) is supplied to the package (50) or the container by way of a supply unit, wherein contour properties of one or more items of packaging (60) in the package (50) or in the container are determined by means of a sensor unit (20), are processed by a logic controller, and a capacity of the volume to be filled of the package (50) or the container is evaluated therefrom and a variable amount of padding material (80) derived therefrom is introduced into the package (50) or the container, wherein an item of information of an information carrier on the package (50) or the container is read by means of a reader (40) and an item of information pertaining to the inner volume of the package (50) or the container is evaluated therefrom,
**characterized in**
that a highest point (61) of the item of packaging (60) or the items of packaging (60) is determined from the contour properties of the item of packaging (60) or the items of packaging (60) and a first filling volume (90) of padding material (80), which is required for filling up to the highest point (61) of the item of packaging (60) or the items of packaging (60), is determined therefrom.

2. Method according to Claim 1,
**characterized in**
that, in a second step, a second filling volume (100) beyond the highest point (61) is determined and, from the filling volume (90) evaluated in the first step, a total volume of padding material (80) is calculated as the sum of the two filling volumes (90, 100) and the total volume of padding material (80) is filled into the package (50) or into the container.

3. Method according to Claim 2,
**characterized in**
that the second filling volume (100) is predefined under consideration of a filling-material density and/or the property of the item of packaging (60) or of the items of packaging (60).

4. Method according to one of Claims 1 to 3,
**characterized in**
that, in a further step, after having been filled with padding material (80), the package (50) or the container is subjected to vibrating motions for a specific period of time.

5. Method according to one of Claims 1 to 4,
**characterized in**
that the package (50), which is implemented as a carton which is capable of being scored, is scored from the outside, the tabs (51) being created thereby are folded inwards, and, for closing the package (50), a slip lid (52) is placed thereon.

6. Method according to one of Claims 1 to 5,
**characterized in**
that a machine-readable code (53) in the form of a bar code or a 2D-pixel code or an RFID chip is used as an information carrier on the package (50) or the container.

7. Method according to one of Claims 1 to 6,
**characterized in**
that padding elements from a recyclable foam material, which are configured so as to be substantially cylindrical and have a diameter in the range from 10 mm to 20 mm and a length from 10 mm to 50 mm, are used as padding material (80).

8. Device for filling packages (50) or containers with a padding material (80), wherein the padding material (80) is suppliable to the package (50) or the container by means of a supply unit, wherein contour properties of one of more items of packaging (60) in the package (50) or in the container are determinable by means of a sensor unit (20), are processable by a logic controller, and a capacity of the volume to be filled of the package (50) or the container is evaluable therefrom and a variable amount of padding material (80) derived therefrom is introducible into the package (50) or the container, wherein the device includes a reader (40), by way of which items of information pertaining to the type and, derived therefrom, the inner volume of the package (50) or the container are determinable,
**characterized in**
that the sensor unit (20) is implemented as an optical laser scanner by way of which, according to a method of triangulation, a volume of the item of packaging (60) or of the items of packaging (60) and a highest point (61) of the item of packaging (60) or the items of packaging (60) are determinable and a first filling volume (90) of padding material (80), which is required for filling up to the highest point (61) of the item of packaging (60) or the items of packaging (60), is determinable therefrom.

9. Device according to Claim 8,
**characterized in**
that the item of information on the package (50) or on the container pertaining to the type and inner volume is implemented as a machine-readable code (53) in the form of a bar code or a 2D-pixel code printed or adhesively attached on the package (50) or on the container or of an RFID chip attached thereon, and the reader (40) is implemented as a corresponding reading apparatus, wherein the reader (40) is connected to the logic controller.

10. Device according to Claim 8 or 9,
**characterized in**
that a second filling volume (100) beyond the highest point (61) is determinable by means of the items of information pertaining to the type and inner volume, and from the filling volume (90) evaluated in the first step, a total volume of padding material (80) is calculable by way of the logic controller as a sum of the two filling volumes (90, 100), and the item of information on the computed total volume of padding material (80) is transmittable to a metering unit of the supply unit.

11. Device according to Claim 10,
**characterized in**
that the second filling volume (100) is predefinable under consideration of a filling-material density and/or the property of the item of packaging (60) or of the items of packaging (60), and the predefined values are saved in a storage unit of the logic controller.

12. Device according to one of Claims 8 to 11,
**characterized in**
that the device includes a vibrating unit which can be actuated by the logic controller.

13. Device according to one of Claims 8 to 12,
**characterized in**
that, for the external scoring of a package (50) which is implemented as a carton, the device includes a scoring device (30) which is actuatable by the logic controller.

14. Device according to Claim 13,
**characterized in**
that the device includes electromechanical or electropneumatic apparatuses for folding tabs (51) created by the scoring of the package (50) implemented as a carton and for placing a slip lid (52) on the package (50), which apparatuses are actuable by the logic controller.

## Revendications

1. Procédé de remplissage de paquets (50) ou de réceptacles avec un matériau de rembourrage (80), le matériau de rembourrage (80) étant acheminé au paquet (50) ou au réceptacle à l'aide d'une unité d'acheminement, des propriétés de contour d'un ou plusieurs colis (60) contenus dans le paquet (50) ou le réceptacle étant déterminées au moyen d'une unité de balayage (20), traitées par un dispositif logique et une quantité de remplissage du volume à remplir du paquet (50) ou du réceptacle étant déterminée à partir de là et, dérivant de cela, une quantité variable de matériau de rembourrage (80) étant incorporée dans le paquet (50) ou le réceptacle,
une information d'un support d'information étant lue sur le paquet (50) ou le réceptacle au moyen d'une unité de lecture (40) et une information sur le volume intérieur du paquet (50) ou du réceptacle étant déterminée à partir de là,
caractérisé en ce
qu'à partir des propriétés de contour du colis (60) ou des colis (60), un point le plus haut (61) du colis (60) ou des colis (60) est détermine et un premier volume de remplissage (90) avec du matériau de rembourrage (80) est déterminé à partir de là, volume dont on a besoin pour remplir le colis (60) ou les colis (60) jusqu'au point le plus haut (61).

2. Procédé selon la revendication 1,
caractérisé en ce
que dans une deuxième étape, un second volume de remplissage (100) au-delà du point le plus haut (61) est déterminé et, à partir du volume de remplissage (90) déterminé dans la première étape, un volume global représentant la somme des deux volumes de remplissage (90, 100) avec du matériau de rembourrage (80) est calculé et que le volume global de matériau de rembourrage (80) est incorporé dans le paquet (50) ou dans le réceptacle.

3. Procédé selon la revendication 2,
caractérisé en ce
que le second volume de remplissage (100) est prédéfini en tenant compte d'une densité de matériau de remplissage et/ou de la nature du colis (60) ou des colis (60).

4. Procédé selon une des revendications 1 à 3,
caractérisé en ce
que dans une autre étape après le remplissage avec du matériau de rembourrage (80), le paquet (50) ou le réceptacle est mis en mouvement vibratoire pendant un certain temps.

5. Procédé selon une des revendications 1 à 4,
caractérisé en ce
que le paquet (50), qui se présente sous forme d'un carton entaillable, est entaillé de l'extérieur, les pattes (51) ainsi obtenues sont repliées et un couvercle emboîtable (52) est posé pour fermer le paquet (50).

6. Procédé selon une des revendications 1 à 5,
caractérisé en ce
qu'on utilise comme support d'information sur le paquet (50) ou le réceptacle un code lisible par machine (53) sous forme d'un code-barres ou d'un code pixel 2D ou une puce RFID.

7. Procédé selon une des revendications 1 à 6,
caractérisé en ce
qu'on utilise comme matériau de rembourrage (80) des frites de rembourrage en matériau de mousse recyclable qui ont sensiblement une forme cylindrique et un diamètre de l'ordre de 10 mm à 20 mm et une longueur de 10 mm à 50 mm.

8. Dispositif de remplissage de paquets (50) ou de réceptacles avec un matériau de rembourrage (80), le matériau de rembourrage (80) pouvant être acheminé au paquet (50) ou au réceptacle à l'aide d'une unité d'acheminement, des propriétés de contour d'un ou plusieurs colis (60) contenus dans le paquet (50) ou le réceptacle pouvant être déterminés au moyen d'une unité de balayage (20), traitées par un dispositif logique et une quantité de remplissage du volume à remplir du paquet (50) ou du réceptacle pouvant être déterminée à partir de là et, dérivant de cela, une quantité variable de matériau de rembourrage (80) pouvant être incorporée dans le paquet (50) ou le réceptacle,
ce dispositif présentant une unité de lecture (40) qui permet de déterminer des informations sur le type et, dérivant de cela, sur le volume intérieur du paquet (50) ou du réceptacle,
caractérisé en ce
que l'unité de balayage (20) se présente sous forme d'un scanner laser optique qui permet de déterminer d'après un procédé de triangulation un volume du colis (60) ou des colis (60) et un point le plus haut (61) du colis (60) ou des colis (60) et, à partir de là, un premier volume de remplissage (90) avec du matériau de rembourrage (80) dont on a besoin pour remplir le colis (60) ou les colis (60) jusqu'au point le plus haut (61).

9. Dispositif selon la revendication 8,
caractérisé en ce
que l'information sur le type et le volume intérieur sur le paquet (50) ou le réceptacle se présente sous forme d'un code lisible par machine (53) prenant la forme d'un code-barres imprimé ou collé ou d'un code pixel 2D ou d'une puce RFID apposée sur le paquet (50) ou le réceptacle et l'unité de lecture (40) se présente sous forme d'un lecteur correspondant, l'unité de lecture (40) étant en liaison avec le dispositif logique.

10. Dispositif selon la revendication 8 ou 9,
caractérisé en ce
qu'un second volume de remplissage (100) au-delà du point le plus haut (61) est déterminable à partir des informations sur le type et le volume intérieur et, à partir du volume de remplissage (90) déterminé dans la première étape, un volume global représentant la somme des deux volumes de remplissage (90, 100) avec du matériau de rembourrage (80) peut être calculé à l'aide du dispositif logique et l'information sur le volume global calculé de matériau de rembourrage (80) peut être transmise à une unité de dosage de l'unité d'acheminement.

11. Dispositif selon la revendication 10,
caractérisé en ce
que le second volume de remplissage (100) peut être prédéfini en tenant compte d'une densité de matériau de remplissage et/ou de la nature du colis (60) ou des colis (60) et les valeurs prédéfinies sont enregistrées dans une unité de mémoire du dispositif logique.

12. Dispositif selon une des revendications 8 à 11,
caractérisé en ce
que le dispositif présente une unité à secousses qui peut être commandée par le dispositif logique.

13. Dispositif selon une des revendications 8 à 12,
caractérisé en ce
que le dispositif présente un dispositif d'entaillage (30) pour l'entaillage extérieur d'un paquet se présentant sous forme de carton (50), lequel dispositif d'entaillage peut être commandé par le dispositif logique.

14. Dispositif selon la revendication 13,
caractérisé en ce
que le dispositif présente des systèmes électromécaniques ou électropneumatiques pour le pliage de pattes (51) obtenues par entaillage du paquet se présentant sous forme de carton (50) et pour la pose d'un couvercle emboîtable (52) sur le paquet (50), lesquels systèmes peuvent être commandés par le dispositif logique.
